# FASCICULE DE BREVET EUROPEEN

(11) **EP 0 925 618 B1**
(45) Date de publication et mention de la délivrance du brevet: **23.01.2002**
(21) Numéro de dépôt: 97937641.5
(22) Date de dépôt: 19.08.1997
(51) Int. Cl.: H01Q 19/13, H01Q 1/12, H01Q 1/04, H01Q 1/42

(54) **ANTENNE DE RECEPTION SATELLITE**
ANTENNE FÜR SATELLITENEMPFANG
SATELLITE RECEPTION ANTENNA

(30) Priorité: 04.09.1996 FR 9610945
(43) Date de publication de la demande: 30.06.1999
(73) Titulaire: Tele-Equipement, 90500 Beaucourt (FR)
(72) Inventeur: BOURQUIN, Patrick, F-90500 Beaucourt (FR)
(74) Mandataire: Ballot, Paul Denis Jacques
(86) Numéro de dépôt international: FR9701505
(87) Numéro de publication internationale: WO9810486

(56) Documents cités:
- EP-A- 0 026 001
- WO-A-90/01223
- WO-A-95/34101
- GB-A- 2 211 609
- US-A- 3 790 949
- PATENT ABSTRACTS OF JAPAN vol. 9, no. 295 (E-360), 21 novembre 1985 & JP 60 134604 A (MITSUBISHI), 17 juillet 1985,

## Description

La présente invention concerne une antenne de réception destinée à capter des signaux en provenance d'un satellite géostationnaire.

L'invention trouve une application particulièrement avantageuse dans le domaine de la transmission des signaux de télévision, qu'ils soient destinés à un usage individuel ou collectif.

Le développement de la technologie numérique est à l'origine d'une véritable révolution dans le domaine audiovisuel. Outre une restitution inégalée de l'image et du son, la diffusion numérique par satellite procure une véritable interactivité ainsi qu'une très grande souplesse d'utilisation permettant de s'adapter au goût et au rythme de vie de chacun.

Aussi, un nombre de plus en plus important de satellites géostationnaires sont opérationnels pour diffuser des programmes toujours plus nombreux et diversifiés. Avec eux commencent à se généraliser les systèmes de diffusion utilisant plusieurs satellites co-positionnés, c'est-à-dire émettant d'un point unique dans le ciel. C'est notamment le cas du système développé par ASTRA qui, comme ses homologues, présente l'avantage de ne requérir qu'un matériel de réception très simple pour accéder à un très grand nombre de programmes existants ou à venir, à savoir une unique antenne directionnelle fixe.

Schématiquement, celle-ci est composée d'un réflecteur, d'une source et d'un convertisseur de fréquences. Afin de la rendre suffisamment directionnelle, le réflecteur présente une forme de paraboloïde ou de portion de paraboloïde. Les signaux reçus du satellite sont ainsi réfléchis et concentrés en un point focal. C'est à cet endroit précis qu'est positionnée la source, accessoire destiné à guider les ondes vers le convertisseur chargé d'en modifier la fréquence.

Les antennes de réception utilisées sont essentiellement de type offset en raison de leur grande compacité. Grâce à son décentrage, la source de cette famille de paraboles ne fait en effet aucune ombre sur la surface réfléchissant le signal, ce qui procure un meilleur gain et par conséquent permet de réduire les dimensions de l'antenne.

Cependant, le succès grandissant de cette technologie numérique dans le grand public se matérialise par une prolifération des antennes paraboliques sur les façades ou les toits des maisons individuelles ou des immeubles collectifs. D'un diamètre de 50 à 80 cm environ, elles sont souvent jugées particulièrement inesthétiques et parfois trop encombrantes lorsque la place est comptée, sur un rebord de fenêtre par exemple.

Par ailleurs, leur installation nécessite l'emploi d'une structure support spécifique et, bien entendu, certaines opérations de réglage plus ou moins complexes afin de positionner précisément la parabole dans les plans horizontaux et verticaux, en fonction de l'azimut et de l'élévation du satellite visé.

De part leur conception, ces antennes de réception sont également directement exposées aux éléments naturels tels que le soleil, le vent, l'humidité ou la neige autant de facteurs préjudiciables à leur bon fonctionnement.

Aussi, le problème technique à résoudre par l'objet de la présente invention est de proposer une antenne de réception destinée à capter des signaux en provenance d'un satellite géostationnaire, comportant notamment un réflecteur en forme de paraboloïde apte à réfléchir les signaux reçus et à les concentrer en un point focal où est disposée une source apte à guider lesdits signaux vers un convertisseur de fréquences, antenne de réception qui permettrait d'éviter les problèmes de l'état de la technique en étant quasiment insensible aux conditions météorologiques et d'une grande facilité d'installation, tout en offrant une apparence plus discrète.

La solution au problème technique posé consiste, selon la présente invention, en ce que la source ainsi que le réflecteur sont disposés à l'intérieur d'un boîtier polyédrique, perméable aux ondes électromagnétiques et dont la face inférieure est destinée à être placée horizontalement lors de l'utilisation de l'antenne de réception, le positionnement relatif de ladite source et dudit réflecteur par rapport à ladite face inférieure du boîtier intégrant d'origine un réglage en site déterminé, c'est-à-dire que ledit positionnement relatif prend en compte l'angle d'élévation correspondant à la position du satellite visé.

L'invention telle qu'ainsi définie présente l'avantage d'être excessivement facile à mettre en place puisque le fait de poser de niveau le boîtier sur une surface horizontale permet de s'affranchir du réglage en élévation. Il suffit alors simplement d'orienter ledit boîtier dans la direction azimutale du satellite pour pouvoir capter parfaitement les ondes émises.

Contrairement aux dispositifs de l'état de la technique, le boîtier polyédrique présente une esthétique tout à fait quelconque lui permettant de se fondre facilement dans le paysage urbain. Cette capacité peut être encore accentuée par le fait qu'il est possible de le recouvrir de peinture, d'une couleur identique ou similaire à son environnement direct. Il offre de plus une protection efficace contre les U.V. du soleil ou l'humidité, une plus faible prise au vent ainsi que la possibilité de fonctionner parfaitement même recouvert de neige.

Selon une particularité de l'invention, le convertisseur de fréquences est également monté à l'intérieur du boîtier polyédrique. Dans la pratique en effet, la source et le convertisseur sont directement couplés entre eux pour ne former qu'une seule et unique pièce dont la compacité induit une plus grande facilité d'utilisation.

La description qui va suivre en regard des dessins annexés, donnés à titre d'exemples non limitatifs, fera bien comprendre en quoi consiste l'invention et comment elle peut être réalisée.

La figure unique représente une vue en coupe longitudinale d'une antenne de réception selon un mode de réalisation particulier de l'invention.

Pour des raisons de clarté, seuls les éléments essentiels pour la compréhension de l'invention ont été représentés, et ceci sans respect de l'échelle et de manière schématique.

Le boîtier 1 illustré sur la figure est heptaédrique. Les deux parois latérales 2 parallèles au plan de coupe sont de formes identiques. Tout comme la paroi arrière 3, elles sont positionnées orthogonalement à la face inférieure 4, tandis que la face avant 5 est inclinée vers l'extérieur. La face supérieure 6 se décompose ici en deux parties dont la principale 7, à travers laquelle la majorité des ondes électromagnétiques est destinée à passer, n'est pas parallèle à la face inférieure 4 ; ceci afin d'interdire tout dépôt d'objet dont la présence pourrait perturber la réception, et accessoirement de permettre un écoulement satisfaisant de l'eau ou de la neige fondue.

De manière avantageuse, une des parois latérales 2 est pourvue d'une trappe 9 permettant d'accéder à l'intérieur du boîtier 1 ; cette ouverture occultable étant destinée à la maintenance des différents composants internes de l'antenne de réception.

Un réflecteur 10 est adossé à la paroi arrière 3, sous une partie secondaire 8 de la face supérieure 6. Afin de s'intégrer au mieux à l'espace interne disponible, le contour de cette portion de paraboloïde reprend ici sensiblement la forme et les dimensions de cet endroit du boîtier 1, c'est-à-dire qu'il se présente sous la forme d'un parallélogramme rectangle. Bien entendu, le réflecteur 10 peut être constitué par un élément concave métallisé de nature quelconque, comme par exemple un plastique moulé recouvert de cuivre ou de chrome ; ou tout simplement être métallique, tel un miroir en aluminium.

La source 11 est quant à elle clippée sur un support 12 positionné en face du réflecteur 10. Elle est directement couplé au convertisseur 13 pour les raisons de commodité déjà mentionnées. Son orientation dans le plan vertical, tout comme la position du réflecteur par rapport à la face inférieure 4, est déterminée en fonction de l'élévation du satellite visé 15, c'est-à-dire de l'angle mesuré dans un plan vertical entre l'horizon et ledit satellite 15. Cette inclinaison variant suivant la latitude du lieu de visée, l'angle d'élévation pris en compte est une moyenne des valeurs relevées dans la zone couverte par la diffusion du signal. Afin de garantir une qualité de réception optimale dans le cas d'une couverture extrêmement étendue, il est cependant possible de prévoir pour une même région des variations mineures de cette valeur du site; l'espace considéré étant divisé en plusieurs zones à chacune desquelles est attribuée un angle d'élévation spécifique.

De manière particulièrement avantageuse, le boîtier 1 est monté parfaitement étanche et peut éventuellement renfermer des moyens pour capter toutes traces d'humidité, comme par exemple des sachets de silice. De même, il peut être équipé d'un système de chauffage permettant le cas échéant de faire fondre la neige, essentiellement sur sa face supérieure 6.

Ainsi qu'on peut le voir sur la figure, l'antenne de réception est pourvu d'un système d'éclairage interne 14 qui, combiné à la nature translucide du matériau constituant la partie principale 7 de la face supérieure 6, offre un double avantage. D'une part, il apporte une fois en marche un indéniable attrait décoratif, et d'autre part, il peut former une source de chaleur de nature à provoquer les mêmes effets qu'un système de chauffage interne. La face translucide utilisée dans cette configuration pourra être réalisée en Plexiglas ou en Altuglas, matières par ailleurs perméables aux ondes électromagnétiques.

Dans ce mode de réalisation particulier de l'invention, les autres faces du boîtier 1 sont réalisées en PVC expansé, c'est-à-dire en un matériau résistant, également perméable aux ondes et qui offre en outre une très bonne tenue dans le temps, même exposé aux différents intempéries. Un PVC alvéolé peut éventuellement être utilisé afin d'augmenter encore sa résistance, vis-à-vis de grêlons par exemple.

Dans la pratique, l'antenne de réception conforme à l'invention est utilisable classiquement, c'est-à-dire fixé sur un support vertical. Mais elle peut également, de manière particulièrement avantageuse, être posé à même le sol 16 ou être partiellement enterré. Dans le premier cas, on veillera à avoir une surface parfaitement horizontale. Dans le second, il suffira de creuser dans le sol 16 un trou 17 d'un volume sensiblement égale aux dimensions du boîtier 1 et orienté sensiblement suivant la direction azimutale du satellite visé 15, de déposer au fond un lit de sable 18 puis de positionner horizontalement ledit boîtier 1 à l'aide d'un niveau, en contrôlant cette fois précisément ladite direction azimutale avec une boussole.

## Revendications

1. Antenne de réception destinée à capter des signaux en provenance d'un satellite géostationnaire (15), comportant notamment un réflecteur (10) en forme de paraboloïde apte à réfléchir les signaux reçus et à les concentrer en un point focal où est disposée une source (11) apte à guider lesdits signaux vers un convertisseur de fréquences (13), **caractérisée en ce que** la source (11) ainsi que le réflecteur (10) sont disposés à l'intérieur d'un boîtier polyédrique (1), perméable aux ondes électromagnétiques et dont la face inférieure (4) est destinée à être placée horizontalement lors de l'utilisation de l'antenne de réception, le positionnement relatif de ladite source (11) et dudit réflecteur (10) par rapport à ladite face inférieure (4) du boîtier (1) intégrant d'origine un réglage en site déterminé, c'est-à-dire que ledit positionnement relatif prend en compte l'angle d'élévation correspondant à la position du satellite visé (15).

2. Antenne de réception selon la revendication 1, **caractérisée en ce que** le convertisseur de fréquences (13) est disposé à l'intérieur du boîtier polyédrique (1).

3. Antenne de réception selon l'une des revendications 1 ou 2, **caractérisée en ce qu'**au moins une partie de la face supérieure (6) du boîtier (1) est comprise dans un plan sécant au plan passant par la face inférieure (4) dudit boîtier (1).

4. Antenne de réception selon l'une quelconque des revendications 1 à 3, **caractérisée en ce que** le boîtier (1) comporte une ouverture occultable (9) permettant la maintenance des différents composants présents à l'intérieur.

5. Antenne de réception selon l'une quelconque des revendications 1 à 4, **caractérisée en ce que** le boîtier (1) est complètement étanche.

6. Antenne de réception selon l'une quelconque des revendications 1 à 5, **caractérisée en ce que** le boîtier (1) renferme des moyens pour capter l'humidité.

7. Antenne de réception selon l'une quelconque des revendications 1 à 6, **caractérisée en ce que** le boîtier (1) comporte des moyens de chauffage apte à permettre un éventuel déneigement de sa face supérieure (6).

8. Antenne de réception selon l'une quelconque des revendications 1 à 7, **caractérisée en ce que** le boîtier (1) est réalisé au moins en partie en PVC.

9. Antenne de réception selon l'une quelconque des revendications 1 à 8, **caractérisée en ce que** le boîtier (1) renferme un système d'éclairage interne (14) et **en ce qu'**au moins une partie (7) de la face supérieure (6) dudit boîtier (1) est réalisée avec un matériau translucide, perméable aux ondes électromagnétiques.

10. Procédé d'installation d'une antenne de réception selon l'une quelconque des revendications précédentes, **caractérisé en ce que** ledit procédé comprend les opérations consistant à :
- creuser dans le sol (16) un trou (17) d'un volume sensiblement égal aux dimensions du boîtier (1), ledit trou (17) étant orienté suivant sensiblement la direction azimutale du satellite visé (15),
- déposer un lit de sable (18) au fond du trou (17),
- positionner horizontalement le boîtier (1) sur le lit de sable (18) en contrôlant cette fois précisément la direction azimutale avec une boussole.

## Patentansprüche

1. Empfangsantenne für Signale eines geostationären Satelliten (15) mit insbesondere einem parabelförmigen Reflektor (10) für das Reflektieren und Bündeln von empfangenen Signalen in einen Brennpunkt, in dem sich eine Quelle (11) für das Übertragen der Signale an einen Frequenzwandler (13) befindet,
**dadurch gekennzeichnet, dass**
die Quelle (11) wie auch der Reflektor (10) innerhalb eines polyedrischen Kastens (1) untergebracht sind, der für elektromagnetische Wellen durchlässig ist und dessen Innenfläche (4) bei Nutzung der Empfangsantenne horizontal angeordnet wird, wobei die relative Positionierung der Quelle (11) und des Reflektors (10) in Bezug auf die Unterseite (4) des Kastens (1) eine Regelung an dem vorgegebenen Ort beinhaltet, das heißt dass bei der relativen Positionierung der Höhenwinkel berücksichtigt wird, der der Position des angepeilten Satelliten entspricht.

2. Empfangsantenne nach Anspruch 1,
**dadurch gekennzeichnet, dass**
der Frequenzwandler (13) im Innern des polyedrischen Kastens (1) untergebracht ist.

3. Empfangsantenne nach Anspruch 1 oder 2,
**dadurch gekennzeichnet, dass**
wenigstens ein Teil der oberen Fläche (6) des Kastens (1) in einer Ebene liegt, die die Ebene schneidet, in der die Unterseite (4) des Kastens (1) liegt.

4. Empfangsantenne nach einem der Ansprüche 1 bis 3,
**dadurch gekennzeichnet, dass**
der Kasten (1) eine abdeckbare Öffnung (9) für die Wartung verschiedener Komponenten im Inneren aufweist.

5. Empfangsantenne nach einem der Ansprüche 1 bis 4,
**dadurch gekennzeichnet, dass**
der Kasten (1) vollständig dicht ist.

6. Empfangsantenne nach einem der Ansprüche 1 bis 5,
**dadurch gekennzeichnet, dass**
der Kasten (1) Mittel zum Aufnehmen von Feuchtigkeit enthält.

7. Empfangsantenne nach einem der Ansprüche 1 bis 6,
**dadurch gekennzeichnet, dass**
der Kasten (1) Mittel zum Heizen für eine eventuelle Beseitigung von Schnee auf seiner oberen Fläche umfasst.

8. Empfangsantenne nach einem der Ansprüche 1 bis 7,
**dadurch gekennzeichnet, dass**
der Kasten (1) wenigstens teilweise aus PVC besteht.

9. Empfangsantenne nach einem der Ansprüche 1 bis 8,
**dadurch gekennzeichnet, dass**
der Kasten (1) ein inneres Beleuchtungssystem (14) enthält und wenigstens ein Teil (7) der oberen Fläche (6) des Kastens (1) aus durchsichtigem Material hergestellt ist, das durchlässig für elektromagnetische Wellen ist.

10. Verfahren zum Installieren einer Empfangsantenne nach einem der vorangehenden Ansprüche,
**dadurch gekennzeichnet, dass** es umfasst:
Ausheben eines Loches (17) in dem Boden (16), das im wesentlichen die gleichen Dimensionen wie der Kasten (1) hat, wobei das Loch (17) im wesentlichen in azimutaler Richtung des angepeilten Satelliten (15) ausgerichtet ist,
Erzeugen eines Sandbettes (18) auf dem Boden des Loches (17) und
horizontales Positionieren des Kastens (1) auf dem Sandbett (18), wobei diesmal die Genauigkeit der azimutalen Ausrichtung mit einer Kompass eingestellt wird.

## Claims

1. Receiving antenna designed to receive signals coming from a geostationary satellite (15), comprising in particular a reflector (10) of paraboloid shape capable of reflecting the received signals and concentrating them at a focal point where an antenna source (11) is positioned, the source (11) being designed to guide the said signals to a frequency converter (13), **characterised in that** the source (11) and the reflector (10) are housed inside a polyhedral box (1) which is transparent to electromagnetic waves and has a lower surface (4) intended to be positioned horizontally when the receiving antenna is in use, the relative positioning of the said source (11) and the said reflector (10) with respect to the said lower surface (4) of the box (1) incorporating a pre-determined elevation setting i.e. the said relative positioning takes into account an angle of elevation corresponding to the position of the satellite concerned (15).

2. Receiving antenna according to Claim 1, **characterised in that** the frequency converter (13) is located inside the polyhedral box (1).

3. Receiving antenna according to either of Claims 1 and 2, **characterised in that** at least part of the upper surface (6) of the box (1) lies in a plane secant to the plane formed by the lower surface (4) of the said box (1).

4. Receiving antenna according to any of Claims 1 to 3, **characterised in that** the box (1) has a closable aperture (9) to allow for maintenance of the various components inside the box(1).

5. Receiving antenna according to any of Claims 1 to 4, **characterised in that** the box (1) is completely waterproof.

6. Receiving antenna according to any of Claims 1 to 5, **characterised in that** the box (1) has a means of capturing moisture.

7. Receiving antenna according to any of Claims 1 to 6, **characterised in that** the box (1) has a heating system which can remove any snow which may fall on the upper surface (6).

8. Receiving antenna according to any of Claims 1 to 7, **characterised in that** the box (1) is at least partly made from PVC.

9. Receiving antenna according to any of Claims 1 to 8, **characterised in that** the box (1) has an internal lighting system (14) and **in that** at least part (7) of the upper surface (6) of the said box (1) is made from a translucent material transparent to electromagnetic waves.

10. Procedure for installing a receiving antenna according to any of the preceding Claims, **characterised in that** the procedure includes the following operations:
- digging in the ground (16) a hole (17) of a volume approximately equal to the size of the box (1), the said hole (17) being oriented on the azimuth of the satellite concerned (15)
- depositing a layer of sand (18) at the bottom of the hole (17)
- positioning the box (1) horizontally on the layer of sand (18), accurately verifying the azimuth by means of a compass.
